# FASCICULE DE BREVET EUROPEEN

(11) **EP 0 663 879 B1**
(45) Date de publication et mention de la délivrance du brevet: **19.06.1996**
(21) Numéro de dépôt: 93922984.5
(22) Date de dépôt: 13.10.1993
(51) Int. Cl.: B63C 11/42, B63G 8/39

(54) **VEHICULE SOUS-MARIN PORTEUR DE MOYENS DE DETECTION**
UNTERWASSERFAHRZEUG, AUSGESTATTET MIT DETEKTIONSMITTELN
UNDERWATER VEHICLE FITTED WITH DETECTION MEANS

(30) Priorité: 19.10.1992 FR 9212475
(43) Date de publication de la demande: 26.07.1995
(73) Titulaire: THOMSON-CSF, 75008 Paris (FR)
(72) Inventeur: LAGAIN, Henri, F-92402 Courbevoie Cédex (FR); LEGRAS, Hervé, F-92402 Courbevoie Cédex (FR); BRUSQ, Olivier, F-92402 Courbevoie Cédéx (FR)
(74) Mandataire: Desperrier, Jean-Louis
(86) Numéro de dépôt international: FR9301014
(87) Numéro de publication internationale: WO9408843

(56) Documents cités:
- DE-A- 1 922 330
- DE-C- 470 783
- FR-A- 1 181 666
- FR-A- 2 632 603
- US-A- 4 282 590
- IEEE JOURNAL OF OCEANIC ENGINEERING vol. OE-11, no. 3 , Juillet 1986 , NEW YORK pages 364 - 372 D.LIDDLE 'TROJAN: Remotely Operated Vehicle'

## Description

L'invention concerne un véhicule sous-marin porteur d'une antenne sonar. Plus précisément, l'invention a trait à l'architecture de ce vehicule. Il s'agit d'un véhicule propulsé évoluant avantageusement à l'avant d'un bâtiment de surface.

Suivant une réalisation préférée les moyens de détection montés sur le véhicule sont constitués d'une antenne sonar, et plus particulièrement d'une antenne linéaire.

Dans le brevet français 88 07612, publié sous le numéro 2 632 603, est décrit un véhicule sous-marin essentiellement caractérisé par le fait qu'il est composé de 2 parties placées l'une sur l'autre et décalées longitudinalement l'une par rapport à l'autre de façon à permettre le débattement du câble d'accrochage avec une assiette et une manoeuvrabilité préservées.

De plus les moyens de détection sont placés sous le véhicule, l'antenne constituant ces moyens n'ayant de ce fait qu'un degré de liberté dans le plan horizontal.

Enfin le corps central et les propulseurs ne sont pas monoblocs.

Les inconvénients de ce véhicule sont au nombre de quatre :
- il est volumineux,
- il n'est pas compact,
- il ne permet pas un débattement du câble vers le bas, ce qui est primordial pour un déplacement du véhicule à l'avant du bâtiment de surface.
- il ne permet pas de tourner l'antenne, en particulier verticalement.

De plus, l'hydrodynamisme de la structure n'est pas bonne, sa forme étant ramassée.

Pour remédier à ces inconvénients, l'invention propose un véhicule sous-marin équipé de moyens de propulsion et de moyens de détection et relié par un câble à un bâtiment de surface, caractérisé par le fait qu'il comporte à l'avant et en proéminence une pièce formant rotule 20 qui supporte une antenne 10 allongée de façon à permettre la rotation de l'antenne dans toutes les directions, et par le fait qu'il présente sur l'avant une forme en soucoupe et sur l'arrière une échancrure 1 de forme et profondeur pour autoriser le débattement du câble de liaison 30 dans toutes les directions, le point d'accrochage du câble se trouvant dans le creux 2 de l'échancrure sensiblement dans le plan des propulseurs 50, 51

L'invention sera mieux comprise et ses avantages apparaîtront au cours de la description qui suit, faite à titre d'exemple en référence aux dessins annexés dans lesquels :
- la figure 1 représente une vue en perspective du véhicule selon l'invention ;
- la figure 2 représente une vue de profil du véhicule ;
- la figure 3 représente une vue de face du véhicule,
- la figure 4 représente une vue de dessus du véhicule,
- la figure 5 représente l'avant du véhicule, l'antenne étant en position verticale de travail,
- la figure 6 représente l'avant du véhicule, l'antenne étant en position de transit.

En se reportant à la figure 1, la rotule 20 comporte un cylindre de rotation 24 suivant l'axe longitudinal du véhicule, un axe de rotation transversal 25, et un axe de rotation vertical non visible sur la figure.

Sur la figure 1, l'antenne 10 est représentée en position horizontale. Comme cela est très connu, elle comporte un alignement de transducteurs acoustiques 21 permettant 5 d'émettre et de recevoir les ondes acoustiques. Dans cette position la détection se fait dans le plan horizontal, c'est-à-dire suivant le gisement.

Suivant l'invention l'antenne peut être mise verticale pour effectuer la détection suivant le plan vertical, c'est-à-dire en site, comme représenté sur la figure 5. Cette rotation est commandée depuis le bâtiment de surface via le câble 30.

Egalement suivant l'invention l'antenne peut être mise à l'envers en position horizontale pour protéger la face active des transducteurs lorsque l'antenne ne travaille pas, comme représenté sur la figure 6. Pour cela la distance D indiquée sur les figures 1 et 2 est choisie suffisamment grande.

Suivant une caractéristique de l'invention, l'antenne est affranchie des mouvements de roulis et de tangage. Pour cela le véhicule est muni de capteurs de mouvement de roulis et de tangage (non représentés sur les figures). Les signaux fournis par ces capteurs pilotant un asservissement qui corrige en temps réel la position de l'antenne. En position horizontale et en position verticale, l'antenne tourne autour de l'axe 24 pour compenser le roulis. En position verticale, l'antenne tourne autour de l'axe vertical pour compenser le tangage tandis qu'en position horizontale l'antenne tourne autour de l'axe 25.

De même on mesure les mouvements de lacets, écarts par rapport au cap, et on compensé les mouvements de l'antenne, en position horizontale suivant l'axe vertical, en position verticale suivant l'axe 25.

Suivant une variante l'antenne peut être mise dans une position longitudinale en la tournant autour de l'axe vertical. Dans ce cas là, le fonctionnement se fait en vision latérale.

Suivant une autre caractéristique de l'invention, le véhicule est conçu de manière à présenter une échancrure 1 en forme de "V" comme cela est clairement représenté sur les figures 1 et 6. Cette échancrure est entièrement évidée de haut en bas. La forme dite en "V" n'est pas critique ; elle peut se rapprocher d'un "U" sans sortir du cadre de l'invention. Le câble est accroché dans le creux 2 de cette échancrure, ce qui permet un débattement du câble aussi bien dans le plan horizontal que dans le plan vertical. Surtout le câble a la possibilité de se décaler vers le bas. Pour assurer une bonne stabilité le point d'accrochage est dans le plan des propulseurs horizontaux et verticaux.

En se reportant aux figures 2 et 6, le véhicule est muni d'une seule quille centrale 40 supportant une gouverne de profondeur 41. Ceci assure une bonne stabilité de navigation en préservant l'hydrodynamisme.

Enfin le véhicule comporte deux propulseurs horizontaux 50, cieux propulseurs verticaux 51 symétrisés par rapport à l'échancrure 1. Il comporte aussi un propulseur transversal 52 dans la quille visible sur la figure 2 qui permet le pilotage en cap du véhicule au point fixe dans le courant.

## Revendications

1. Véhicule sous-marin équipé de moyens de propulsion et de moyens de détection et relié par un câble à un bâtiment de surface, caractérisé par le fait qu'il comporte à l'avant et en proéminence une pièce formant rotule (20) qui supporte une antenne (10) allongée de façon à permettre la rotation de l'antenne dans toutes les directions, et par le fait qu'il présente sur l'avant une forme en soucoupe et sur l'arrière une échancrure (1) de forme et profondeur pour autoriser le débattement du câble de liaison (30) dans toutes les directions, le point d'accrochage du câble se trouvant dans le creux (2) de l'échancrure sensiblement dans le plan des propulseurs (50, 51).

2. Véhicule sous-marin selon la revendication 1, caractérisé en ce que l'antenne comporte trois positions de travail respectivement horizontale transversale, horizontale longitudinale et verticale, et une position de transit correspondant à la position horizontale transversale mais tournée à 180° vers l'arrière pour protéger l'antenne.

3. Véhicule sous-marin selon la revendication 2, caractérisé en ce que l'antenne est asservie aux mouvements de roulis, de tangage et de lacet suivant les trois positions de travail.

## Patentansprüche

1. Tauchfahrzeug, das Antriebsmittel und Detektormittel besitzt und über ein Kabel mit einem an der Oberfläche schwimmenden Schiff verbunden ist, dadurch gekennzeichnet, daß es vorne vorstehend einen Drehkopf (20) aufweist, der eine längliche Antenne (10) trägt, so daß die Antenne in alle Richtungen gedreht werden kann, und daß das Tauchfahrzeug vorne untertassenförmig ist und hinten einen Ausschnitt (1) einer solchen Form und Tiefe besitzt, daß das Verbindungskabel (30) in alle Richtungen ausgelenkt werden kann, wobei der Verankerungspunkt des Kabels sich am Grund (2) des Ausschnitts im wesentlichen in der Ebene der Antriebsorgane (50, 51) befindet.

2. Tauchfahrzeug nach Anspruch 1, dadurch gekennzeichnet, daß die Antenne drei Arbeitsstellungen, nämlich eine horizontale querliegende, eine horizontale längsliegende und eine vertikale, sowie eine Ruhestellung entsprechend der horizontalen querliegenden Stellung besitzt, aber um 180° nach hinten gedreht ist, so daß die Antenne geschützt wird.

3. Tauchfahrzeug nach Anspruch 2, dadurch gekennzeichnet, daß die Antenne bezüglich der drei Arbeitsstellungen hinsichtlich der Roll-, Stampf- und Schlingerbewegungen nachgeregelt wird.

## Claims

1. Underwater vehicle equipped with propulsion means and detection means and connected by a cable to a surface boat, characterized in that it includes protruding at the bow a component forming a swivel joint (20) which supports an elongate antenna (10) in such a way as to allow the rotation of the antenna in all directions, and in that it exhibits a saucer shape at the bow and a notch (1) at the stern, of a shape and depth such as to allow the flapping of the linking cable (30) in all directions, the point of hitching of the cable lying within the hollow (2) of the notch substantially in the plane of the propellers (50, 51).

2. Underwater vehicle according to Claim 1, characterized in that the antenna includes three working positions, transverse horizontal, longitudinal horizontal and vertical respectively, and a transit position corresponding to the transverse horizontal position but turned 180° towards the stern in order to protect the antenna.

3. Underwater vehicle according to Claim 2, characterized in that the antenna is slaved to the rolling, pitching and yawing motions in accordance with the three working positions.
